# FASCICULE DE BREVET EUROPEEN

(11) **EP 1 836 916 B1**
(45) Date de publication et mention de la délivrance du brevet: **30.04.2008**
(21) Numéro de dépôt: 06425203.4
(22) Date de dépôt: 24.03.2006
(51) Int. Cl.: A43B 5/04, A43B 13/36, A43B 3/24

(54) **Chaussure de ski adaptable à la randonnée**
Zum Wandern anpassbarer Skischuh
Skiboot adaptable to trekking

(43) Date de publication de la demande: 26.09.2007
(73) Titulaire: LANGE INTERNATIONAL S.A., 1700 Fribourg (CH)
(72) Inventeur: Sartor, Paolo, 31044 Montebeluna (TV) (IT)
(74) Mandataire: Bugnion Genève

(56) Documents cités:
- EP-A- 0 510 384
- EP-A- 0 642 748
- EP-A- 0 815 756
- US-A- 4 351 120
- US-A- 6 065 228

## Description

La présente invention concerne un ensemble chaussant du type chaussure de ski, respectant la norme ISO 5355 des chaussures de ski, adaptable à la pratique de la randonnée par une transformation de sa semelle, pour atteindre sensiblement la norme ISO 9523 des chaussures de randonnée.

Le problème d'adapter une chaussure de ski à la marche s'est posé depuis très longtemps car le skieur a inévitablement des besoins de marcher avec ses chaussures de ski, que ce soit pour rejoindre le bas des remontées mécaniques depuis le parking ou son hôtel ou que ce soit pour atteindre un endroit en altitude non desservi par des remontées mécaniques.

Une première solution, décrite dans le document US4811504, prévoit une semelle de marche amovible qui s'adapte par-dessus une chaussure de ski normalisée. L'avantage de cette solution est d'offrir une chaussure de ski normalisée et donc par définition parfaitement adaptée à la pratique du ski. Son inconvénient est que la solution n'est pas performante pour la pratique de la marche.

Une solution similaire est décrite aussi dans le document EP 0642748.

Une solution opposée est décrite dans le document US4542599 dans lequel une chaussure mieux adaptée à la marche est prévue, une semelle amovible s'ajoutant pour la pratique du ski. L'inconvénient de cette solution est toujours qu'elle ne permet pas d'obtenir une solution optimale pour la marche. De plus, la pratique du ski est peu sécurisée car la semelle amovible qui occupe toute la surface inférieure de la chaussure plus des rebords latéraux est difficile à fixer de manière satisfaisante et risque de se détacher lors des efforts subis par la pratique du ski.

Un autre document FR2743700 de l'art antérieur divulgue une chaussure de sport pour engin de glisse qui peut être adaptée à la marche en prévoyant des moyens avant et arrière amovibles sous la semelle de la chaussure. Des plaques d'appui sont prévues latéralement sous la chaussure, aptes à coopérer avec des plaques complémentaires particulières d'une fixation de ski. Des glissières sont prévues sous la chaussure pour la fixation des parties amovibles. Aucun moyen de verrouillage des parties amovibles n'est décrit et des vis sont nécessaires pour leur maintien sous la chaussure. Un inconvénient de cette solution provient de son incompatibilité avec les normes existantes. En effet, elle exige des fixations de ski non normalisées avec des plaques d'appui spécifiques. Ce système s'avère de plus dangereux car peu efficace pour le déclenchement permettant la libération de la chaussure en cas de chute en torsion. De plus, lors de la pratique du ski, les parties amovibles coopèrent sur l'avant et l'arrière de la chaussure avec les mâchoires de la fixation de ski et subissent des efforts très importants qui entraînent une usure des glissières qui provoque l'apparition d'un jeu entre la partie amovible et la chaussure qui devient nuisible au bon guidage de l'engin de glisse. De même, cette solution ne permet pas d'atteindre une chaussure de marche se rapprochant des normes en vigueur. Enfin, elle nécessite aussi un outil pour les opérations de transformation de la chaussure, ce qui n'est pas convivial.

Pour pallier aux inconvénients précédents, une solution différente est proposée dans le document FR2774266 qui permet une adaptation d'une chaussure de ski classique au ski de randonnée par exemple, sur la base d'une modification de la partie basse de la semelle uniquement. Des éléments de fixation comme des vis sont prévus pour maintenir les plaques amovibles sous la semelle. L'inconvénient de cette solution provient de sa non-convivialité puisque l'adaptation de la chaussure nécessite un outil. De plus, comme une petite partie de faible épaisseur est modifiée sous la chaussure, cette solution ne permet pas une adaptation profonde de la chaussure. En effet, les trottoirs conservent toujours les mêmes dimensions par exemple. Ainsi, cette approche ne permet pas une adaptation de la chaussure se rapprochant ou atteignant la norme des chaussures de randonnée.

Enfin, il existe des solutions plus éloignées décrites dans les documents IT1220793 et IT1257619 qui prévoient des parties avant et arrière de semelles de chaussure de ski amovibles pour permettre leur adaptation à différentes pointures. Ces solutions nécessitent aussi des vis pour leur verrouillage, ce qui n'est pas convivial. Ces vis sont directement vissées dans le matériau plastique rigide positionné dans la semelle de la chaussure et ce dispositif n'est pas adapté à de nombreuses transformations car le plastique s'use très vite en devenant non opérationnel. De plus, elles ne divulguent pas l'adaptation de la chaussure à la marche.

Aujourd'hui, des professionnels du ski, secouristes ou pisteurs par exemple, et des amateurs de la pratique du ski en haute montagne ont besoin d'accéder à des pentes non directement desservies par les remontées mécaniques classiques. Ils ont donc besoin de marcher en haute montagne pour y accéder, besoin qui exige une chaussure de marche performante, idéalement une chaussure de randonnée normalisée, dont la forme est naturellement optimisée pour la marche et permet de plus des adaptations particulières à l'aide d'accessoires, comme des crampons par exemple, qui ne sont compatibles qu'avec ces chaussures de randonnée normalisées. Ensuite, ces skieurs chaussent leurs skis et descendent sur des pentes bien souvent dangereuses. Ils ont donc aussi besoin d'une fixation de leur chaussure sur le ski très performante et sécurisée. Il s'avère que les fixations existantes de chaussures de randonnée sur un ski ne sont pas satisfaisantes. Ces skieurs ont en fait idéalement besoin d'une chaussure de ski normalisée associée à une fixation de ski alpin normalisée. Comme cela a été vu précédemment, aucune solution de l'art antérieur ne répond de manière satisfaisante à ce besoin.

Un objet général de l'invention consiste donc à prévoir un ensemble chaussant performant à !a fois pour la randonnée de haute montagne et la descente à ski, convivial et peu encombrant, évitant par exemple d'avoir deux paires de chaussures à transporter et deux paires de ski adaptées à chaque chaussure.

Plus précisément, un premier objet de l'invention consiste donc en un ensemble chaussant suffisamment rigide pour une bonne transmission des efforts du skieur à une planche de glisse, et comprenant des trottoirs et des plaques d'appui normalisées, pour coopérer avec les fixations habituelles prévues sur les skis, et résistant aux forces subies dans des conditions extrêmes d'utilisation pour le ski.

Un second objet de l'invention consiste en un ensemble chaussant qui permet la marche de type randonnée en haute montagne, offrant notamment un bon déroulé du pied et la possibilité éventuelle d'ajouter les accessoires normalisés comme des crampons.

Un troisième objet de l'invention consiste en un ensemble chaussant peu encombrant, pour lequel la transformation ski - marche est facile et conviviale, peut se pratiquer un grand nombre de fois sans entraîner une usure importante, quel que soit le lieu et les conditions extérieures.

L'invention repose sur un ensemble chaussant comprenant une tige rigide de type chaussure de ski, sous laquelle se trouve une semelle incomplète apte à recevoir au moins une partie avant et/ou arrière de semelle amovible, qui peut être positionnée et verrouillée de manière mécanisée, sécurisée et sans outil spécifique, sous cette semelle incomplète de la tige afin de la compléter, la géométrie de la semelle incomplète de la tige rigide et des parties de semelle amovibles étant telles qu'il est possible de se conformer à la fois à la norme ISO 5355 des chaussures de ski et d'atteindre sensiblement les exigences de la norme ISO 9523 des chaussures de randonnée. La fixation de la semelle amovible avec le reste de la chaussure est telle qu'elle est aussi fiable et sécurisée que si elle était réalisée à l'aide de plusieurs vis, sans présenter l'inconvénient du vissage qui entraîne une usure rapide et n'est pas adapté à un grand nombre d'utilisations lors des démontages et remontages successifs.

L'invention est plus précisément définie par les revendications.

Ces objets, caractéristiques et avantages de la présente invention seront exposés en détail dans la description suivante de modes d'exécution particuliers faits à titre non-limitatif en relation avec les figures jointes parmi lesquelles :
La figure 1 représente une vue partielle en perspective de dessous d'un premier élément de semelle amovible dans une étape de fixation avec la semelle incomplète de la tige de chaussure selon un premier mode d'exécution de l'invention ;
La figure 2 représente une vue partielle en perspective de dessous d'un premier élément de semelle amovible après sa fixation avec la semelle incomplète de la tige de chaussure selon un premier mode d'exécution de l'invention;
La figure 3 représente une vue partielle en perspective de dessus d'un premier élément de semelle amovible après sa fixation avec la semelle incomplète de la tige de chaussure selon un premier mode d'exécution de l'invention;
La figure 4 représente une vue partielle de côté d'un premier élément de semelle amovible après sa fixation avec la semelle incomplète de la tige de chaussure selon un premier mode d'exécution de l'invention;
La figure 5 représente une vue partielle en perspective de dessous du mécanisme de fixation partiellement démonté de la semelle incomplète de la tige de chaussure selon un premier mode d'exécution de l'invention;
La figure 6 représente une vue partielle en perspective de dessus de la semelle de la chaussure selon une première variante d'un second mode d'exécution de l'invention;
La figure 7 représente une vue partielle de côté de la chaussure selon un second mode d'exécution de l'invention;
Les figures 8 à 10 représentent des vues en perspective de détails du dispositif de verrouillage de semelle dans différentes configurations selon un second mode d'exécution de l'invention ;
La figure 11 représente une vue partielle en perspective de dessous de la chaussure selon une seconde variante d'un second mode d'exécution de l'invention;
Les figures 12 à 17 représentent des vues en perspective coupée par un plan vertical longitudinal de détails du dispositif de verrouillage de semelle dans différentes configurations selon la seconde variante du second mode d'exécution de l'invention ;
La figure 18 représente une vue partielle en perspective de dessus de la chaussure selon une troisième variante d'un second mode d'exécution de l'invention;
Les figures 19 et 20 représentent des vues en perspective de détails du dispositif de verrouillage de semelle dans différentes configurations selon la troisième variante du second mode d'exécution de l'invention.

Le concept important de la solution proposée consiste à pouvoir obtenir, à partir d'une chaussure de ski normalisée, par une simple transformation sans outil particulier et sans altérer de façon importante certaines parties de la chaussure ou de la semelle, une modification sensible de la semelle de la chaussure pour la rendre compatible avec la norme ISO des chaussures de randonnée.

Pour rappel, la semelle normalisée des chaussures de randonnée est dans un matériau souple de type caoutchouc formant des crampons sous sa surface inférieure pour une bonne adhésion avec le sol, présente une forme antérieure arrondie pour permettre un bon déroulé du pied lors de la marche, et une hauteur de trottoir avant éloignée de celle d'une semelle de chaussure de ski normalisée, qui se trouve dans un matériau rigide pour une bonne liaison avec une fixation de ski et présente de plus une surface inférieure plate et lisse, avec des surfaces de glissement dites plaques d'appui nécessaires à la mise en oeuvre de la fonction de déclenchement consistant en la libération de sécurité de la chaussure de l'emprise d'une fixation de ski en cas de chute.

Un premier élément important de la solution est donc qu'elle permet une transformation sensible de la géométrie de la semelle de la chaussure, pour réaliser la transformation importante de la norme ISO des chaussures de ski vers celle des chaussures de randonnée, dont les différences sont importantes. Pour cela, la solution repose sur trois éléments principaux : une tige initiale ne comportant qu'une semelle incomplète et deux ensembles de semelles amovibles de géométrie différente pouvant se fixer et s'associer à ladite semelle incomplète pour former une chaussure opérationnelle possédant une configuration de semelle soit de chaussure de ski, soit de chaussure de randonnée. Selon la solution, les deux ensembles de semelles amovibles forment donc une partie non négligeable de la semelle finale obtenue, et forment notamment une partie importante, voire la totalité, des trottoirs avant et éventuellement arrière de la chaussure finalement obtenue.

De plus, un second élément important du concept de l'invention provient du fait que cette transformation doit pouvoir se faire un grand nombre de fois, ce qui écarte par exemple toute solution qui comprendrait un vissage dans le matériau plastique de la chaussure elle-même puisqu'un tel vissage induit une usure rapide. Enfin, cette fixation des semelles amovibles doit être facile, rapide et sécurisée, afin de pouvoir être réalisée selon un montage automatique en toutes circonstances, en tout lieu et quelles que soient les conditions météorologiques par exemple, tout en obtenant un résultat qui garantit que les semelles amovibles rapportées ne vont pas se désolidariser de la chaussure dans une phase d'effort intense lors d'une marche ou d'une descente à ski.

Les modes d'exécution suivants illustrent à titre d'exemples des associations possibles d'une semelle amovible selon l'invention avec une semelle incomplète de tige de chaussure, et différents moyens de verrouillage sans vissage dans le matériau plastique lui-même de la chaussure et adaptés à de nombreuses utilisations.

Les figures 1 à 5 représentent un premier mode de réalisation de l'invention dans lequel une tige rigide partiellement représentée de type chaussure de ski comprend une semelle incomplète 1 sur laquelle peut être fixé un élément de semelle 11 amovible de manière à s'étendre sur une partie avant de la chaussure, suffisamment pour comprendre les éléments normalisés sous la semelle de la chaussure, comme les plaques d'appui pour les semelles de chaussure de ski.

Le principe d'accrochage de l'élément amovible 11 repose d'une part sur une coopération avec la partie avant 2 de la semelle incomplète 1 de la tige de chaussure et d'autre part sur une coopération avec un mécanisme de fixation et verrouillage 3 de la semelle incomplète 1 au niveau de l'arrière de l'élément amovible 11. Dans sa partie antérieure, l'élément amovible 11 comprend un trottoir 12 comprenant un rebord vertical intérieur 13 et des crochets 14 qui viennent en coopération avec des formes complémentaires à la surface frontale 2 de la semelle incomplète 1. Cette coopération est maintenue sous pression par le second moyen de fixation 3 des deux éléments 1, 11 disposé sous la chaussure. Ce second moyen de fixation 3 comprend des parties tronquées 4 réalisées dans une tige métallique 5 montée en rotation dans un espace 6 de la semelle incomplète 1 de la tige de la chaussure. L'axe 5 est maintenu dans son logement par un couvercle 7 et peut être mis en rotation manuellement, ou éventuellement à l'aide d'un élément rigide et fin comme une pièce de monnaie, par l'intermédiaire de ses extrémités latérales 8. Il peut occuper deux positions : une première position dans laquelle le méplat des parties tronquées 4 est vertical et permet de positionner ou d'enlever des crochets 15 de la semelle amovible 11 dans un emplacement 9 prévu dans la semelle 1, et une seconde position obtenue par une rotation d'un demi-tour de l'axe 5 en actionnant l'extrémité 8, dans laquelle la surface arrondie au niveau des parties tronquées 4 de l'axe 5 vient en appui contre des formes arrondies complémentaires des crochets 15 de la semelle amovible 11 pour les emprisonner dans leur logement 9 et verrouiller ainsi la semelle amovible 11. Sa libération est obtenue par une nouvelle rotation d'un demi-tour en sens inverse de l'axe 5, une tige 10 exerçant une poussée sous l'effet d'un ressort comprimé sur la partie extrême 16 de la semelle amovible 11 pour favoriser son désengagement. Comme cela est particulièrement illustré par les figures 3 et 4, l'élément amovible 11 représente une proportion très importante de la semelle finale composée, forme notamment l'intégralité du trottoir avant 12 de la chaussure ainsi montée. Cette solution permet ainsi d'imposer à la chaussure finalement montée la forme de sa semelle et donc la norme à respecter.

En remarque, la forme normalisée des parties arrières des deux semelles de chaussures de ski et de randonnée est très proche et le seul changement de la partie avant de la semelle permet d'atteindre sensiblement les deux normes. En variante, un autre élément de semelle amovible peut être prévu dans la partie arrière et fixé selon un dispositif de verrouillage similaire à celui décrit précédemment.

Les figures 6 à 20 illustrent trois variantes d'un second mode de réalisation de l'invention dans lequel la semelle amovible s'étend sur sensiblement l'ensemble de la semelle incomplète de la tige de la chaussure, se composant d'une partie avant reliée à une partie arrière, les deux parties pouvant être verrouillées par un mécanisme de verrouillage positionné au niveau de la zone centrale sous la semelle incomplète de la tige de chaussure. Dans chacune de ces variantes, les parties avant et arrière de la semelle amovible coopèrent aussi avec les extrémités de la semelle incomplète de la tige, notamment pour former des trottoirs normalisés, selon l'une des normes au choix de chaussure de ski ou de randonnée.

Les figures 6 à 10 illustrent une première variante de réalisation d'une telle solution, dans laquelle la semelle amovible 31 se compose donc d'une semelle avant 32 reliée par des tiges 36 latérales à une semelle arrière 33. Chaque partie de semelle 32, 33 comprend vers ses extrémités des crochets 34, coopérant avec des parties complémentaires 27 de la semelle incomplète 21 de la chaussure, et dans sa partie centrale une gâche 35, apte à coopérer avec un dispositif de verrouillage 23 de la semelle incomplète 21 de la tige de chaussure, partiellement représentée sur les figures pour des raisons de clarté. Les tiges latérales 36 sont suffisamment flexibles pour permettre un léger rapprochement des deux parties de semelle 32, 33 pour le positionnement de la semelle amovible 31 dans sa position de fixation dans laquelle ses crochets 34 coopèrent avec les parties complémentaires 27 de la semelle incomplète 21 de chaussure. Cette dernière comprend à l'avant une partie de trottoir avant 22, à l'arrière une partie de trottoir arrière 26, des formes 27 à l'avant et à l'arrière complémentaires des crochets 34 et dans la zone centrale, un dispositif de verrouillage 23 de la semelle amovible 31. Ce dispositif de verrouillage 23 repose sur un plateau circulaire 25 monté en rotation et actionnable manuellement par un bouton 28 disposé sous sa surface inférieure et accessible entre les deux tiges latérales 36 reliant les deux parties 32, 33 de semelle amovible. Des pênes ou tiges de verrouillage longitudinales 24 diamétralement opposées sont fixées à la périphérie du plateau 25 et sont guidées de manière à rester sensiblement étendues dans la direction longitudinale de la chaussure. Le fonctionnement du verrouillage de la semelle amovible est plus précisément représenté sur les figures 8 à 10. Les deux parties complémentaires de semelle 21 et 31 sont approchées progressivement jusqu'à venir en contact, les pênes 24 étant dans une position d'ouverture, représentée sur la figure 9. Quand la semelle amovible est bien positionnée, une simple rotation d'un quart de tour du plateau circulaire 25 permet d'allonger les pênes 24 et de les amener dans leur configuration de verrouillage, illustrée sur la figure 10, dans laquelle ils prennent position dans les gâches 35 de la semelle amovible 31 en empêchant ainsi toute libération de la semelle.

Dans une variante de réalisation, les extrémités des parties avant et arrière 32, 33 de la semelle amovible 31 peuvent avoir une forme différente, inclure par exemple l'intégralité des trottoirs avant et/ou arrière de manière similaire au premier mode de réalisation décrit précédemment. Dans cette variante, les tiges de liaison 36 entre les deux parties 32, 33 de semelle amovible 31 sont élastiques afin de pouvoir être allongées lors du positionnement de la semelle amovible 31 en appui sur les surfaces avant et arrière de la semelle incomplète 21 de la tige de chaussure.

Les figures 11 à 17 illustrent une seconde variante de ce second mode de réalisation qui diffère principalement par son dispositif de verrouillage 23'. La semelle amovible se compose aussi de deux parties avant et arrière 32', 33', présentant chacune un prolongement 36'a, 36'b et un dispositif de verrouillage 23' directement aménagé sur ces prolongements. Ce dispositif de verrouillage 23' comprend un verrou 25' monté en rotation autour d'un axe 26' sur un prolongement 36'a, dont une partie 24' peut coopérer avec une marche ou dent 35' de l'autre extension centrale longitudinale 36'b, permettant ainsi de verrouiller l'écartement des deux éléments 32', 33' de la semelle amovible en prise avec les extrémités de la semelle incomplète 21' et d'empêcher leur mouvement longitudinal et leur libération.

Cette variante de réalisation présente avantageusement un niveau de sécurité supplémentaire en ce qu'elle comprend un levier de sécurité 29', qui vient reposer sur la surface d'actionnement manuel 28' du verrou 25' dans sa position verrouillée, pour maintenir cette position de manière sécurisée. La figure 12 représente ainsi la semelle en configuration de verrouillage. Les figures 13 à 17 illustrent les différentes étapes de déverrouillage de la semelle amovible. L'utilisateur commence par actionner le levier de sécurité 29', avant de pouvoir actionner le verrou 25' en appuyant sur sa surface de commande 28', afin d'entraîner sa rotation autour d'un axe horizontal et transversal 26' et la libération de la dent 35' de l'extension 36'b, qui peut alors être retirée longitudinalement vers l'arrière.

Les figures 18 à 20 illustrent une troisième variante du second mode d'exécution de l'invention, dans laquelle la semelle amovible se compose toujours de deux parties avant et arrière 32", 33" comprenant respectivement des prolongements 36"a et 36"b sur lesquels est directement aménagé un moyen de verrouillage 23", comprenant d'une part une tige 25" montée sur un premier prolongement 36"a de manière mobile en translation transversale, actionnable par un bouton 28", et comprenant un anneau 24" pouvant coopérer avec une des dents circulaires 35" comprises au sein du second prolongement 36"b. La figure 19 illustre le dispositif dans une position verrouillée. Pour déverrouiller la semelle amovible, un utilisateur appuie manuellement sur le bouton 28" pour déplacer latéralement la tige 25" jusqu'à sortir l'anneau 24" de la dent 35" correspondante. Dans cette configuration, les extensions 36"a et 36"b peuvent se déplacer longitudinalement l'une par rapport à l'autre et la semelle rapportée 31" peut être ainsi enlevée. Le ressort de rappel 26" assure le retour de la tige 25" dans la configuration de verrouillage et évite les déverrouillages involontaires.

Les deux dernières variantes se distinguent des exécutions précédentes en ce que le moyen de verrouillage 23', 23" est directement monté sur les éléments de la semelle amovible, et non plus sur la semelle incomplète de la tige. De plus, ces deux solutions présentent un avantage supplémentaire d'offrir la possibilité du réglage de la longueur de la semelle amovible, grâce au réglage de l'écartement prévu entre les deux parties avant et arrière de semelle amovible qui peuvent être verrouillées selon différents écartements, ce qui la rend compatible avec des chaussures de pointure différente. Pour cela, plusieurs dents 35', 35" sont prévues dans chacune de ces variantes.

Ces différentes solutions ont été présentées à titre d'exemples mais le concept de l'invention peut être mis en oeuvre avec d'autres configurations, notamment obtenues en combinant les différentes variantes de réalisation décrites précédemment. Par exemple, un moyen de sécurisation du moyen d'actionnement manuel en position verrouillée de la semelle, comme le levier 29' de la variante de réalisation illustrée sur les figures 11 à 17, peut aussi être implémenté sur toutes les autres variantes de réalisation.

Finalement, la solution atteint ainsi bien les objets recherchés et présente les avantages suivants :
- même si un seul ensemble de semelle amovible 11, 31, 31' ou 31" a été représenté sur les figures pour des raisons de simplification, il est prévu deux ensembles de semelle amovible de géométrie différente mais aptes à une association avec la semelle incomplète 1, 21, 21', 21" de la tige rigide ;
- ainsi, une chaussure de ski formée par l'utilisation d'un premier ensemble de semelle amovible peut être transformée à l'aide d'un second ensemble de semelle amovible de manière à obtenir une semelle sensiblement compatible avec la norme des chaussures de randonnée, ce qui permet une marche aisée et la fixation éventuelle sous la chaussure d'accessoires normalisés prévus pour les chaussures de randonnée, comme des crampons. Un même ensemble chaussant permet ainsi la pratique du ski en toute sécurité ainsi qu'une marche optimale ;
- cette transformation de la semelle de ski en semelle de randonnée et inversement est simple et adaptée à un montage en tout lieu, même sans outil ;
- un point commun des différentes solutions décrites est de permettre une transformation qui repose sur un moyen de fixation incluant un moyen de verrouillage adapté à de nombreuses utilisations, c'est à dire permettant un grand nombre d'opérations de transformation comme par exemple plusieurs transformations par jour d'utilisation de la chaussure, sans entraîner une usure importante des éléments de la chaussure. Cet effet technique nous permet de nommer cet élément essentiel de l'invention, en tenant compte de sa fonction technique, « moyen de verrouillage pour de nombreuses utilisations ». Impérativement, ce moyen de verrouillage pour de nombreuses utilisations ne comprend aucune opération de vissage au travers du matériau plastique de la chaussure. Un résultat obtenu par cet effet technique est de permettre d'avoir un ensemble chaussant peu encombrant dont l'utilisation est prévue pour une transformation à chaque changement montée - descente. Dans le cas d'une solution avec vissage, l'utilisateur choisit une option ski ou marche pour sa chaussure, qu'il conserve sur une longue période d'utilisation ;
- la chaussure obtenue est sécurisée, la semelle est bien verrouillée et ne peut se libérer accidentellement. La fixation réalisée est aussi fiable et sécurisée qu'une fixation qui serait faite par un vissage des semelles amovibles.

## Revendications

1. Ensemble chaussant comprenant une tige rigide de type chaussure de ski munie d'une semelle incomplète de tige (1 ; 21; 21'; 21") et comprenant à l'extrémité avant et/ou arrière dans sa partie basse un moyen de coopération avant et/ou arrière avec un ensemble de semelle amovible (11 ; 31 ; 31' ; 31 "), et comprenant en plus :
- un premier ensemble de semelle amovible comprenant au moins une partie de trottoir et une plaque d'appui et un moyen de coopération (14; 34 ; 34'; 34") complémentaire avec le moyen de coopération avant et/ou arrière de la semelle incomplète, apte à compléter la semelle incomplète de la tige pour former une chaussure avec une semelle dont la configuration correspond à une chaussure de ski et se trouve dans un matériau rigide pour une bonne liaison avec une fixation de ski,
- un second ensemble de semelle amovible comprenant au moins une partie de trottoir et un moyen de coopération (14 ; 34 ; 34' ; 34") de semelle complémentaire avec le moyen de coopération avant et/ou arrière de la semelle incomplète, apte à compléter la semelle incomplète de la tige pour former une chaussure avec une semelle dont la configuration correspond à une chaussure de randonnée, présentant une surface inférieure dans un matériau souple formant des crampons pour une bonne adhésion avec le sol et une forme antérieure arrondie pour permettre un bon déroulé du pied,
- un moyen de verrouillage (3; 23; 23'; 23") pour de nombreuses utilisations pour verrouiller le premier ou le second ensemble de semelle amovible sous la semelle incomplète de la tige et comprenant un moyen d'actionnement manuel (8; 28 ; 28' ; 28"), ce moyen de verrouillage se trouvant positionné au niveau de la zone centrale sous la semelle incomplète de la tige de chaussure.

2. Ensemble chaussant selon la revendication 1, **caractérisé en ce que** les deux ensembles amovibles se positionnent à une extrémité de la semelle incomplète de la tige et s'étendent suffisamment sous la semelle incomplète pour intégrer les zones normalisées des chaussures de ski et de randonnée.

3. Ensemble chaussant selon la revendication 1, **caractérisé en ce que** les ensembles amovibles s'étendent sensiblement sur toute la longueur de la chaussure.

4. Ensemble chaussant selon l'une des revendications précédentes, **caractérisé en ce que** les ensembles amovibles comprennent au moins une partie importante des trottoirs avant et/ou arrière de l'ensemble chaussant.

5. Ensemble chaussant selon l'une des revendications précédentes, **caractérisé en ce que** les ensembles amovibles comprennent des moyens de coopération (14 ; 34 ; 34'; 34") positionnés à leurs extrémités, aptes à coopérer avec des formes complémentaires positionnées sous la semelle incomplète de la tige (1 ; 21; 21'; 21 ").

6. Ensemble chaussant selon l'une des revendications précédentes, **caractérisé en ce que** les semelles amovibles (31; 31' ; 31 ") comprennent deux parties avant (32; 32' ; 32") et arrière (33 ; 33'; 33") aptes à coopérer respectivement avec l'avant et l'arrière de la semelle incomplète (21; 21' ; 21 ") de tige, et reliées par au moins un moyen de liaison (36; 36'; 36") positionné dans la zone centrale de la semelle incomplète (21; 21'; 21 ").

7. Ensemble chaussant selon la revendication précédente, **caractérisé en ce que** le moyen de verrouillage (23) pour de nombreuses utilisations est au moins partiellement lié à la semelle incomplète (21) de tige dans la zone centrale où se trouve le ou les moyen(s) de liaison (36; 36' ; 36") entre les deux parties avant et arrière de la semelle amovible.

8. Ensemble chaussant selon la revendication 6, **caractérisé en ce que** le moyen de verrouillage (23'; 23") pour de nombreuses utilisations est directement lié au(x) moyen(s) de liaison (36' ; 36") entre les deux parties avant et arrière de la semelle amovible de manière indépendante de la semelle incomplète de tige (21' ; 21").

9. Ensemble chaussant selon la revendication 8, **caractérisé en ce que** les deux parties avant (32' ; 32") et arrière (33' ; 33") de la semelle amovible peuvent être verrouillées selon différents écartements afin de s'adapter à des chaussures de pointures différentes.

10. Ensemble chaussant selon l'une des revendications précédentes, **caractérisé en ce que** le moyen de verrouillage (3 ; 23 ; 23' ; 23") pour de nombreuses utilisations ne comprend pas d'opération de vissage dans le matériau plastique de la chaussure.

11. Ensemble chaussant selon l'une des revendications précédentes, **caractérisé en ce que** le moyen de verrouillage (3) comprend un axe (5) comprenant au moins une partie tronquée (4), monté mobile en rotation dans un espace (6) aménagé sous la surface de la semelle incomplète de tige (1), actionnable manuellement par l'intermédiaire de ses extrémités latérales (8), pouvant occuper une première position ouverte dans laquelle la partie tronquée (4) libère un espace (9) pour positionner la semelle amovible (11) et une seconde position de verrouillage dans laquelle le méplat formé par la partie tronquée (4) coopère avec une extension (15) de la semelle amovible (11) pour la verrouiller.

12. Ensemble chaussant selon l'une des revendications précédentes, **caractérisé en ce que** le moyen de verrouillage (23) comprend un plateau circulaire (25) monté en rotation sous la surface de la semelle incomplète (21) de tige, actionnable manuellement par un bouton (28), au moins un pêne longitudinal (24) fixé vers la périphérie du plateau (25) et guidé de manière à rester sensiblement étendu dans la direction longitudinale de la chaussure, afin de pouvoir occuper deux positions, une première position ouverte dans laquelle il ne coopère pas avec une semelle amovible et une position de verrouillage dans laquelle il s'étend jusqu'à coopérer avec une gâche (35) de la semelle amovible qui est ainsi verrouillée.

13. Ensemble chaussant selon la revendication précédente et la revendication 6, **caractérisé en ce que** deux pênes (24) sont montés sur le plateau (25) de manière diamétralement opposée afin de coopérer avec deux gâches (35) respectivement positionnées sur les parties avant (32) et arrière (33) de la semelle amovible, **en ce que** les deux parties avant (32) et arrière (33) sont liées par deux tiges de liaison (36) positionnées latéralement, et **en ce que** le bouton (28) du moyen de verrouillage (23) est accessible sous la surface de la chaussure entre ces deux tiges de liaison (36).

14. Ensemble chaussant selon la revendication 8, **caractérisé en ce que** le moyen de verrouillage (23') est monté sur deux extensions (36'a, 36'b) des deux parties avant (32') et arrière (33') de la semelle amovible, comprend un verrou (25') monté en rotation autour d'un axe horizontal et transversal (26') d'une première extension (36'a), actionnable manuellement par un bouton (28'), le verrou (25') pouvant occuper une première position ouverte et une seconde position de verrouillage dans laquelle il coopère avec une dent (35') de la seconde extension (36'b) de semelle amovible (31') afin de la verrouiller.

15. Ensemble chaussant selon la revendication 8, **caractérisé en ce que** le moyen de verrouillage (23") est monté sur deux extensions (36"a, 36"b) des deux parties avant (32") et arrière (33") de la semelle amovible, le moyen de verrouillage (23") comprenant une tige (25") montée sur la première extension (36"a) de manière mobile en translation transversale, actionnable par un bouton (28") sur une extrémité, et comprenant un anneau (24") sur sa circonférence, la tige (25") pouvant occuper une première position ouverte et une seconde position de verrouillage dans laquelle l'anneau (24") coopère avec une dent circulaire (35") de la seconde extension (36"b) de la semelle amovible afin de la verrouiller.

16. Ensemble chaussant selon la revendication précédente, **caractérisé en ce que** la tige (25") est sous l'effet d'un ressort de rappel (26") qui tend à pousser la tige dans sa position de verrouillage.

17. Ensemble chaussant selon l'une des revendications précédentes, **caractérisé en ce qu**'il comprend en outre un moyen de sécurisation du moyen d'actionnement dans la position de verrouillage de manière à empêcher son actionnement accidentel.

18. Ensemble chaussant selon l'une des revendications précédentes, **caractérisé en ce que** le moyen de verrouillage (3; 23; 23'; 23") pour de nombreuses utilisations comprend un moyen d'actionnement manuel (8; 28 ; 28'; 28") ne nécessitant pas d'outil.

19. Ensemble chaussant selon l'une des revendications précédentes, **caractérisé en ce que** le moyen de verrouillage (3 ; 23; 23' ; 23") pour de nombreuses utilisations comprend un moyen d'actionnement manuel (8 ; 28 ; 28'; 28") simple et convivial pour une rotation d'au plus un demi-tour d'un élément de verrouillage (5 ; 25 ; 25') ou une translation d'au plus quelques millimètres d'un élément de verrouillage (25").

## Claims

1. A boot assembly comprising a rigid upper, of the ski-boot type, provided with an incomplete sole of the upper (1; 21; 21'; 21") and comprising at the front and/or rear end, in its lower part, a front and/or rear means for cooperation with a removable sole assembly (11; 31; 31'; 31"), which comprises:
- a first removable sole assembly comprising at least one curb part and a bearing plate and a cooperation means (14; 34; 34'; 34") that complements the front and/or rear cooperation means of the incomplete sole, capable of completing the incomplete sole of the upper in order to form a boot with a sole whose configuration corresponds to standard ISO 5355 for Alpine ski-boots;
- a second removable sole assembly comprising at least one curb part and a sole cooperation means (14; 34; 34'; 34") that complements the front and/or rear cooperation means of the incomplete sole, capable of completing the incomplete sole of the upper in order to form a boot with a sole whose configuration corresponds substantially to standard ISO 9523 for touring ski-boots for adults;
- a locking means (3; 23; 23'; 23") for numerous uses in order to lock the first or the second removable sole assembly under the incomplete sole of the upper and comprising a manual actuating means (8; 28; 28'; 28").

2. The boot assembly as claimed in claim 1, wherein the two removable assemblies are positioned at one end of the incomplete sole of the upper and extend to a sufficient degree under the incomplete sole in order to incorporate the standard zones of ski and touring boots.

3. The boot assembly as claimed in claim 1, wherein the removable assemblies extend substantially over the entire length of the boot.

4. The boot assembly as claimed in one of the preceding claims, wherein the removable assemblies comprise at least one significant part of the front and/or rear curbs of the boot assembly.

5. The boot assembly as claimed in one of the preceding claims, wherein the removable assemblies comprise the cooperation means (14; 34; 34'; 34") positioned at their ends, capable of interacting with complementary forms positioned under the incomplete sole of the upper (1; 21; 21'; 21'').

6. The boot assembly as claimed in one of the preceding claims, wherein the removable soles (31; 31'; 31") comprise two parts, front (32; 32'; 32") and rear (33; 33'; 33"), capable of interacting, respectively, with the front and the rear of the incomplete sole (21; 21'; 21") of the upper and connected by at least one linking means (36; 36'; 36") positioned in the central zone of the incomplete sole (21; 21'; 21").

7. The boot assembly as claimed in the preceding claim, wherein the locking means (23) for numerous uses is at least partially linked to the incomplete sole (21) of the upper in the central zone that is the location of the one or more linking means (36; 36'; 36'') between the two, front and rear, parts of the removable sole.

8. The boot assembly as claimed in claim 6, wherein the locking means (23'; 23") for numerous uses is linked directly to the one or more linking means (36'; 36") between the two, front and rear, parts of the removable sole independently of the incomplete sole (21'; 21") of the upper.

9. The boot assembly as claimed in claim 8, wherein the two, front (32'; 32") and rear (33'; 33''), parts of the removable sole may be locked at different spacings in order to adapt to boots of different sizes.

10. The boot assembly as claimed in one of the preceding claims, wherein the locking means (3; 23; 23'; 23") for numerous uses does not comprise an operation of screwing into the plastic of the boot.

11. The boot assembly as claimed in one of the preceding claims, wherein the locking means (3) comprises a spindle (5) comprising at least one truncated part (4) mounted movably in rotation in a space (6) provided under the surface of the incomplete sole of the upper (1), which can be actuated manually by means of its lateral ends (8), it being possible for it to occupy a first, open position in which the truncated part (4) frees a space (9) for positioning the removable sole (11) and a second, locking position in which the flat formed by the truncated part (4) interacts with an extension (15) of the removable sole (11) in order to lock it.

12. The boot assembly as claimed in one of the preceding claims, wherein the locking means (23) comprises a circular plate (25) mounted in rotation under the surface of the incomplete sole (21) of the upper, which can be actuated manually by a button (28), at least one longitudinal rod (24) fixed toward the periphery of the plate (25) and guided so as to remain substantially extended in the longitudinal direction of the boot, in order to be able to occupy two positions, a first, open position in which it does not interact with a removable sole and a locking position in which it extends until it interacts with a catch (35) of the removable sole, which is thus locked.

13. The boot assembly as claimed in the preceding claim and claim 6, wherein two rods (24) are mounted on the plate (25) in a diametrically opposite manner in order to interact with two catches (35) positioned, respectively, on the front (32) and rear (33) parts of the removable sole, wherein the two, front (32) and rear (33), parts are linked by two linking members (36) positioned laterally, and wherein the button (28) of the locking means (23) is accessible under the surface of the boot between these two linking members (36).

14. The boot assembly as claimed in claim 8, wherein the locking means (23') is mounted on two extensions (36'a, 36'b) of the two, front (32') and rear (33'), parts of the removable sole, comprises a lock (25') mounted in rotation about a horizontal and transverse spindle (26') of a first extension (36'a), which can be actuated manually by a button (28'), the lock (25') being able to occupy a first, open position and a second, locking position in which it interacts with a tooth (35') of the second extension (36'b) of the removable sole (31') in order to lock it.

15. The boot assembly as claimed in claim 8, wherein the locking means (23") is mounted on two extensions (36"a, 36"b) of the two, front (32") and rear (33"), parts of the removable sole, the locking means (23") comprising a member (25") mounted on the first extension (36" a) so that it can move in transverse translation, which can be actuated by a button (28") on one end, and comprising a ring (24") on its circumference, the member (25") being able to occupy a first, open position and a second, locking position in which the ring (24") interacts with a circular tooth (35") of the second extension (36"b) of the removable sole in order to lock it.

16. The boot assembly as claimed in the preceding claim, wherein the member (25") is subject to a return spring (26") that tends to push the member into its locking position.

17. The boot assembly as claimed in one of the preceding claims, which also comprises a means for securing the actuating means in the locking position so as to prevent its accidental actuation.

18. The boot assembly as claimed in one of the preceding claims, wherein the locking means (3; 23; 23'; 23") for numerous uses comprises a manual actuating means (8; 28; 28'; 28") that needs no tool.

19. The boot assembly as claimed in one of the preceding claims, wherein the locking means (3; 23; 23'; 23") for numerous uses comprises a manual actuating means (8; 28; 28'; 28") that is simple and user-friendly for a rotation of at most one half-turn of a locking element (5; 25; 25') or a translation of at most a few millimeters of a locking element (25").

## Patentansprüche

1. Schuhwerksgarnitur, mit einem starren Schaft nach Art eines Skischuhs, der mit einer unvollständigen Sohle (1; 21; 21'; 21") versehen ist, und mit einem am vorderen und/oder hinteren Endbereich unten am Schaft befindlichen vorderen und/oder hinteren Mittel zum Zusammenwirken mit einer abnehmbaren Sohlengarnitur (11; 31; 31'; 31"), und weiterhin:
- eine erste Gruppe abnehmbarer Sohlen, die mindestens ein Vorsprungteil, eine Stützplatte und ein Mittel zum Zusammenwirken (14; 34; 34'; 34") aufweisen, welches zum vorderen und/oder hinteren Mittel zum Zusammenwirken komplementär und **dadurch** in der Lage ist, die unvollständige Sohle des Schafts zu vervollständigen und **dadurch** einen Schuh mit einer Sohle zu bilden, dessen Konfiguration einem Skischuh entspricht und zwecks einer guten Befestigung an einer Skibindung aus einem starren Material besteht,
- eine zweite Gruppe abnehmbarer Sohlen, die mindestens ein Vorsprungteil und ein Mittel zum Zusammenwirken (14; 34; 34'; 34") der Sohle aufweisen, welches zum vorderen und/oder hinteren Mittel zum Zusammenwirken komplementär und **dadurch** in der Lage ist, die unvollständige Sohle des Schafts zu vervollständigen und **dadurch** einen Schuh mit einer Sohle zu bilden, dessen Konfiguration einem Wanderschuh entspricht, der eine untere Oberfläche aus einem nachgiebigen Material mit Krallen für eine gute Haftung am Boden und einen abgerundeten vorderen Bereich zum guten Abrollen des Fusses besitzt,
- und ein vielseitig verwendbares Verriegelungsmittel (3; 23; 23'; 23") zum Verriegeln der ersten und der zweiten Gruppe abnehmbarer Sohlen unter der unvollständigen Sohle des Schafts und mit einem Mittel zur Betätigung von Hand (8; 28; 28'; 28"), wobei sich das Verriegelungsmittel in Höhe des mittleren Bereichs unter der unvollständigen Sohle des Schafts befindet,
aufweist.

2. Schuhwerksgarnitur nach Anspruch 1, **dadurch gekennzeichnet, dass** die zwei abnehmbaren Garnituren an einem Ende der unvollständigen Sohle des Schafts platziert werden und sich ausreichend weit unter der unvollständigen Sohle erstrecken, um die standardisierten Bereiche der Skischuhe und der Wanderschuhe zu integrieren.

3. Schuhwerksgarnitur nach Anspruch 1, **dadurch gekennzeichnet, dass** sich die abnehmbaren Garnituren praktisch über die gesamte Länge des Schuhs erstrecken.

4. Schuhwerksgarnitur nach einem der vorstehenden Ansprüche, **dadurch gekennzeichnet, dass** die abnehmbaren Garnituren vor und/oder nach der Schuhwerksgarnitur mindestens einen wesentlichen Teil der vorderen und/oder hinteren Vorsprungteile aufweisen.

5. Schuhwerksgarnitur nach einem der vorstehenden Ansprüche, **dadurch gekennzeichnet, dass** die abnehmbaren Garnituren an ihren Endbereichen Mittel zum Zusammenwirken (14; 34; 34'; 34") aufweisen, die in der Lage sind, mit komplementären Formen zusammenzuwirken, welche unter der unvollständigen Sohle (1; 21; 21'; 21") des Schaftes angeordnet sind.

6. Schuhwerksgarnitur nach einem der vorstehenden Ansprüche, **dadurch gekennzeichnet, dass** die abnehmbaren Garnituren (31; 31'; 31") je ein vorderes Teil (32; 32'; 32") und ein hinteres Teil (33; 33'; 33") aufweisen, die so ausgebildet sind, dass sie jeweils mit dem vorderen bzw. dem hinteren Bereich der unvollständigen Sohle (21; 21'; 21") des Schaftes zusammenwirken können und durch ein Verbindungsmittel (36; 36'; 36") miteinander verbunden sind, welches sich im mittleren Bereich der unvollständigen Sohle (21; 21'; 21") befindet.

7. Schuhwerksgarnitur nach dem vorstehenden Anspruch, **dadurch gekennzeichnet, dass** das vielseitig verwendbare Verriegelungsmittel (23) mindestens zum Teil im mittleren Bereich mit der unvollständigen Sohle (21) des Schaftes verbunden ist, wo sich das bzw. die Verbindungsmittel (36; 36'; 36") zwischen dem vorderen und dem hinteren Teil der abnehmbaren Sohle befinden.

8. Schuhwerksgarnitur nach Anspruch 6, **dadurch gekennzeichnet, dass** das vielseitig verwendbare Verriegelungsmittel (23'; 23") unmittelbar mit dem bzw. den Verbindungsmittel(n) (36'; 36") zwischen dem vorderen und dem hinteren Teil der abnehmbaren Sohle verbunden ist, und zwar unabhängig von der unvollständigen Sohle (21'; 21") des Schaftes.

9. Schuhwerksgarnitur nach Anspruch 8, **dadurch gekennzeichnet, dass** der vordere Teil (32'; 32") und der hintere Teil (33'; 33") der abnehmbaren Sohle mit unterschiedlichen Abständen zwecks Anpassung an unterschiedliche Schuhgrössen verriegelt werden kann.

10. Schuhwerksgarnitur nach einem der vorstehenden Ansprüche, **dadurch gekennzeichnet, dass** das vielseitig verwendbare Verriegelungsmittel (3; 23; 23'; 23") frei von Schraubverbindungen im Kunststoffmaterial des Schuhs ist.

11. Schuhwerksgarnitur nach einem der vorstehenden Ansprüche, **dadurch gekennzeichnet, dass** das Verriegelungsmittel (3) eine Achse (5) mit mindestens einer Ausnehmung (4) aufweist, dass die Achse drehbeweglich in einem unter der Oberfläche der unvollständigen Sohle (1) des Schaftes vorgesehenen Leerraum (6) eingebaut ist und von Hand über ihre seitlichen Enden (8) betätigbar ist, und dass die Achse eine erste, offene Stellung einnehmen kann, in der die Achsenausnehmung (4) einen Raum (9) zum Positionieren der abnehmbaren Sohle (11) freigibt, und eine zweite, verriegelte Stellung, in der die Abflachung, die von der Ausnehmung (4) gebildet wird, mit einem Vorsprung (15) der abnehmbaren Sohle (11) zusammenwirkt.

12. Schuhwerksgarnitur nach einem der vorstehenden Ansprüche, **dadurch gekennzeichnet, dass** das Verriegelungsmittel (23) eine kreisförmige Platte (25) aufweist, die drehbar unter der Oberfläche der unvollständigen Sohle (21) des Schaftes angebracht und mittels eines Knopfes (28) betätigbar ist, weiterhin mindestens einen längsgerichteten Schliessriegel (24), der in der Nähe des Umfangs der Platte (25) befestigt und so geführt ist, dass er im wesentlichen in Längsrichtung des Schuhs verbleibt und zwei Stellungen einnehmen kann, nämlich eine erste Stellung, in der die Schliessstellung freigegeben ist und der Riegel ausser Eingriff mit einer abnehmbaren Sohle ist, und eine zweite Stellung, die Schliessstellung, in der sich der Riegel so weit erstreckt, dass er mit einer Schliessraste (35) der abnehmbaren Sohle in Eingriff ist und diese verriegelt.

13. Schuhwerksgarnitur nach vorstehendem Anspruch und nach Anspruch 6, **dadurch gekennzeichnet, dass** auf der Platte (25) zwei Schliessriegel (24) einander diametral gegenüberliegend angebracht sind und mit zwei Schliessrasten (35) zusammenwirken, die jeweils auf dem vorderen Teil (32) und dem hinteren Teil (33) der abnehmbaren Sohle angeordnet sind, dass das vordere Teil (32) mit dem hinteren Teil (33) durch zwei Verbindungsstäbe (36) miteinander verbunden sind, die seitlich angebracht sind, und dass der Knopf (28) des Verriegelungsmittels (23) unter der Oberfläche des Schuhs zwischen diesen beiden Verbindungsstäben (36) zugänglich ist.

14. Schuhwerksgarnitur nach Anspruch 8, **dadurch gekennzeichnet, dass** das Verriegelungsmittel (23') auf zwei Verlängerungen (36'a, 36'b) des vorderen Teils (32') bzw. des hinteren Teils (33') der abnehmbaren Sohle angebracht ist und einen Riegel (25') aufweist, der um eine horizontale und querliegende Achse (26') einer ersten Verlängerung (36'a) drehbar gelagert und von Hand über einen Knopf (28') betätigbar ist, wobei der Riegel (25') eine erste Stellung, in der er unverriegelt ist, und eine zweite Stellung einnehmen kann, in welcher er eine Verriegelung bewirkt, indem er mit einem Zahn (35') der zweiten Verlängerung (36'b) der abnehmbaren Sohle (31') zwecks deren Verriegelung zusammenwirkt.

15. Schuhwerksgarnitur nach Anspruch 8, **dadurch gekennzeichnet, dass** das Verriegelungsmittel (23") auf zwei Verlängerungen (36"a, 36"b) des vorderen Teils (32") bzw. des hinteren Teils (33") der abnehmbaren Sohle angebracht ist, wobei das Verriegelungsmittel (23") einen Stab (25") aufweist, welcher auf der ersten Verlängerung (36"a) querverschieblich gelagert und über einen Knopf (28") auf einem Ende betätigbar ist sowie mit einem Ring (24") über dem Umfang versehen ist, und wobei der Stab (25") eine erste offene Stellung und eine zweite Stellung mit Verriegelung einnehmen kann, bei welcher der Ring (24") mit einer kreisförmigen zahnartigen Ausnehmung (35") in der zweiten Verlängerung (36"b) der abnehmbaren Sohle zusammenwirkt, um diese zu verriegeln.

16. Schuhwerksgarnitur nach dem vorstehenden Anspruch, **dadurch gekennzeichnet, dass** der Stab (25") unter der Einwirkung einer Rückholfeder (26") steht, welche den Schaft in seine Verriegelungsstellung vorspannt.

17. Schuhwerksgarnitur nach einem der vorstehenden Ansprüche, **dadurch gekennzeichnet, dass** sie weiterhin ein Mittel zur Sicherung des Betätigungsmittels in dessen Verriegelungsstellung aufweist, um eine zufällige Betätigung zu verhindern.

18. Schuhwerksgarnitur nach einem der vorstehenden Ansprüche, **dadurch gekennzeichnet, dass** das vielseitig verwendbare Verriegelungsmittel (3; 23; 23'; 23") ein Mittel zur Handbetätigung (8; 28; 28'; 28") aufweist, welches ohne Werkzeug zu bedienen ist.

19. Schuhwerksgarnitur nach einem der vorstehenden Ansprüche, **dadurch gekennzeichnet, dass** das vielseitig verwendbare Verriegelungsmittel (3; 23; 23'; 23") ein einfaches und bequemes Mittel zur Handbetätigung (8; 28; 28'; 28") aufweist, das höchstens eine halbe Drehung eines Verriegelungsorgans (5; 25; 25') oder eine Verschiebung von höchstens einigen Millimetern eines Verriegelungselements (25") bewirkt.
